# EUROPÄISCHE PATENTSCHRIFT

(11) **EP 0 573 436 B1**
(45) Veröffentlichungstag und Bekanntmachung des Hinweises auf die Patenterteilung: **24.05.1995**
(21) Anmeldenummer: 92901996.6
(22) Anmeldetag: 12.12.1991
(51) Int. Cl.: E04F 10/06

(54) **MONTAGEVORRICHTUNG FÜR EINE GELENKARMMARKISE**
FITTING DEVICE FOR A JOINTED ARM AWNING
DISPOSITIF DE MONTAGE DE STORES A BRAS ARTICULES

(30) Priorität: 06.02.1991 DE 4103474
(43) Veröffentlichungstag der Anmeldung: 15.12.1993
(73) Patentinhaber: Technolizenz Establishment, 9495 Triesen (LI)
(72) Erfinder: Lohausen, Viktor, W-7101 Oberheinriet (DE)
(74) Vertreter: Büchel, Kurt F., Dr.
(86) Internationale Anmeldenummer: EP9102383
(87) Internationale Veröffentlichungsnummer: WO9214009

(56) Entgegenhaltungen:
- EP-A- 0 194 951
- DE-A- 2 514 941
- DE-A- 2 916 496
- DE-A- 3 708 155
- LU-A- 66 365

## Beschreibung

Die Erfindung betrifft eine Gelenkarmmarkise mit einer Konsole und einer daran befestigbaren Montagerohr-Profilschiene für die Aufnahme mindestens eines Lagerbockes für mindestens einen Gelenkarm und Mitteln zum Anbringen einer Tuchwelle.

Gelenkarmmarkisen, die mittels Montageschienen oder Halterungen an Wandkonsolen befestigbar sind, sind hinreichend bekannt. So zeigt z.B. die DE 25 14 941 C3 eine Gelenkarmmarkise mit einem freitragenden Markisenkasten, der über Wandhalterungen an Wandkonsolen befestigt ist.

Es besteht aber seit langem das Bestreben, möglichst viele Teile der Gelenkarmmarkise zu einem einheitlichen Teil Bauteil zusammenzufassen.

So zeigt z.B. die DE 37 08 155 C2 eine Gelenkarmmarkise mit einem zentralen Befestigungsprofil, das der Aufnahme der Lager für die Gelenkarme und der Aufnahme aller Verstellmechanismen dient.

Andererseits ist die Befestigung von Gelenkarmmarkisen an Gebäuden immer noch mit erheblichem Arbeitsaufwand verbunden.

Aufgabe der Erfindung ist es, diese beiden Bestrebungen zusammenzufassen, d.h. eine Montagevorrichtung zu schaffen, mit deren Hilfe sowohl die Befestigung der Gelenkarmmarkise erleichtert als auch die Zusammenfassung der Verstellmechanismen und ihre Befestigung an einem Bauteil ermöglicht wird.

Dabei darf nicht außer acht gelassen werden, daß die gesamte Konstruktion stabil und verwindungssteif sein muß und trotzdem vorzugsweise aus nur wenigen Teilen bestehen soll.

Diese der Erfindung zugrundeliegende Aufgabe wird dadurch gelöst, daß die Montagerohr-Profilschiene oberhalb einer ersten, vorzugsweise geschlossenen Kammer eine zweite Kammer für die Aufnahme eines Verstellmechanismus aufweist, daß ferner an ihrer Rückseite eine durchgehende Stufenbohrung zur Aufnahme einer Halteschraube für die Befestigung des Lagerbockes vorgesehen ist, daß weiterhin die Montagerohr-Profilschiene an ihrer Rückseite mindestens eine etwa hakenförmige Montageeinrichtung aufweist, und daß die Konsole mindestens eine dazu komplementäre hakenförmige Montageeinrichtung aufweist.

Weitere Merkmale der Erfindung sind den weiteren Ansprüchen im einzelnen zu entnehmen.

Die Erfindung wird nunmehr anhand von Ausführungsbeispielen in Verbindung mit den beigefügten Zeichnungen näher erläutert.

In den Zeichnungen zeigt:
- Fig. 1: ein erstes Ausführungsbeispiel einer Montagevorrichtung für Gelenkarmmarkisen gemäß der Erfindung und
- Fig. 2: eine etwas vereinfachte Ausführungsform der Montagevorrichtung.

In Fig. 1 ist ein erstes Ausführungsbeispiel der neuen Montagevorrichtung für Gelenkarmmarkisen dargestellt. Sie besteht aus einer z.B. an der Wand befestigbaren Konsole 1, an der eine Montagerohr-Profilschiene 2 befestigt ist.

Montagerohre und Profilschienen sind an sich hinreichend bekannt. Hier handelt es sich jedoch um eine Kombination beider bisher üblicher Bauteile, die sowohl der Befestigung an der Konsole als auch der Befestigung von übrigen Bauteilen einer Gelenkarmmarkise dienen.

So erkennt man beispielsweise einen Lagerbock 3, an dem (nicht gezeigt) ein Gelenkarm befestigt werden könnte. Außerdem sind Befestigungsmittel 4 angedeutet, an denen weitere Teile einer Gelenkarmmarkise, wie z.B. das lediglich als unteres Ende eines Gehäuses 5 angedeuteten Bauteils zu sehen sind. Diese Teile sind von üblicher Bauart und bedürfen daher im Zusammenhang mit der vorliegenden Erfindung keiner weiteren Erläuterung.

Die Montagerohr-Profilschiene 2 weist zunächst eine große etwa in der Mitte liegende Kamme 6 auf, in die zur Versteifung Versteifungsrippen 6a und 6b eingezogen sein können. Es ist unbenommen, falls dies für erforderlich, gehalten wird, noch weitere Versteifungsrippen vorzusehen.

Oberhalb der Kammer 6 ist eine runde Kammer 7 für einen Gelenkmechanismus oder Kippmechanismus vorgesehen. Diese Kammer 7 ist nach vorne offen und dient der Lagerung eines Gewindebolzens 8, der beispielsweise mit einem Kippmechanismus verbunden sein kann. Konstruktionen dieser Art sind ebenfalls allgemein üblich und bedürfen hier nicht der weiteren Erläuterung.

Die Montagerohr-Profilschiene 2 weist an ihrent unteren Ende eine waagerecht nach vorne herausragende Leiste 9 auf, die einen senkrecht nach oben gerichteten schmalen Steg 10 besitzt, dessen Bedeutung noch erläutert wird. Außerdem weist die Montagerohr-Profilschiene 2 unterhalb der Kammer 6 eine Stufenbohrung 11 auf, in die eine Halteschraube für den Lagerbock einsetzbar ist.

Ferner ist an der Rückseite der Montagerohr-Profilschiene im oberen Bereich eine sich von außen nach innen erweiternde Kammer vorgesehen. Diese Kammer 13 hat vorzugsweise T-förmigen Querschnitt. In die Kammer ist ein Haken 14, vorzugsweise eine hakenförmige Leiste 14 einsetzbar, die sichin in diese Kammer einschieben läßt. Diese hakenförmige Leiste 14 ist nach unten abgebogen.

In gleicher Weise ist in der Konsole 1 eine ebensolche, sich von außen nach innen erweiternde Kammer 15 von vorzugsweise T-förmigem Querschnitt angeordnet, in die ein Haken 16, vorzugsweise eine hakenförmige Leiste 16 eingeschoben werden kann. Diese beiden hakenförmigen Leisten 14 bzw. 16 besitzen also an ihrer Rückseite einen dem Querschnitt der Kammer 13 bzw. 15 entsprechenden Querschnitt und weisen an ihrer Vorderseite jeweils die entsprechende hakenförmige Leiste 14 bzw. 16 auf.

Des weiteren sind an der Unterseite der Konsole 1 bzw. der Montagerohr-Profilschiene 2 einen etwa T-förmigen Querschnitt aufweisende Nuten 17 bzw. 18 vorgesehen, in die Gewindenutensteine 19 bzw. 20 eingeschoben werden können. Zur Befestigung der beiden Teile miteinander ist eine Halteleiste 21 vorgesehen, die vorzugsweise mit Innengewinde versehene Stufenbohrungen zur Aufnahme von Halteschrauben 22 bzw. 23 aufweisen.

In diesem Zusammenhang sei erwähnt, daß der Lagerbock an seiner Unterseite einen schmalen Schlitz 24 aufweist, in den der der Befestigung dienende Steg 10 genau hineinpaßt. Außerdem enthält der Lagerbock 3 an seiner Rückseite eine T-förmige Nut 25, die durchgehend oder nur einseitig offen sein kann und in die ein Gewindenutenstein 26 einschiebbar ist, in den dann die Halteschraube 12 zur Befestigung des Lagerbockes eingeschraubt werden kann.

Schließlich sind noch an der Konsole 1 zwei Halteschrauben 28 bzw. 29 angedeutet, die der Befestigung der Gelenkarmmarkise an der Wand dienen.

In diesem Zusammenhang müssen einige grundsätzliche Hinweise gegeben werden, da die neue Montagevorrichtung für Gelenkarmmarkisen nur in einer Schnittansicht im Prinzip dargestellt ist. Es ist selbstverständlich, daß je nach Länge der Markise eine oder mehrere Konsolen 1 verwendet werden können. Ebenso ist es unbenommen, die Konsolen selbst beliebig breit zu machen.

In gleicher Weise wird man selbstverständlich eine oder mehrere Montagerohr-Profilschienen verwenden. Daraus ergibt sich, daß auch die Halteleiste 21 sich über die Länge einer Konsole und einer Montagerohr-Profilschiene erstrecken kann, und daß sie auch sich über die gesamte Länge von mehreren Konsolen und mehreren Montagerohr-Profilschienen erstrecken kann. Desgleichen wird man dementsprechend eine dazu erforderliche Anzahl von Halteschrauben 22 und 23 vorsehen. Für den Fall, daß mehr als ein Gelenkarm vorgesehen ist, wird man auch eine entsprechende Anzahl von Lagerböcken vorsehen. Außerdem gilt dies auch für den Kippmechanismus, der hier nur durch den Gewindebolzen angedeutet ist.

Andererseits ist es auch möglich, daß die Konsole 1 und die Halteleiste 21 aus einem Stück bestehen. Dadurch würden dann die T-förmige Nut 17, der Nutenstein 19 und die Halteschraube 22 wegfallen.

Schließlich weist die Montagerohr-Profilschiene an ihrer Rückseite noch eine weitere Kammer 30 mit vorzugsweise T-förmigem Querschnitt auf, in die dann eine hakenförmige Leiste 14 mit nach oben abgewinkelter Hakenleiste einsetzbar wäre. Die hakenförmige Leiste 16 müßte dann eine nach unten abgewinkelte Hakenleiste aufweisen.

Eine weitere Ausführungsform der neuen Montagevorrichtung für Gelenkarmmarkisen zeigt Fig. 2, bei der gleiche Teile mit den gleichen Bezugszeichen versehen sind, so daß die im Zusammenhang mit Fig. 1 gegebene Erläuterung im wesentlichen auch für die Fig. 2 gilt.

Anstelle der Kammern 13 und 15 und der hakenförmigen Leisten 14 und 16 sind nunmehr nur noch hakenförmige Leisten vorgesehen. Dabei weist die Konsole 1 an ihrer Frontseite eine nach oben gerichtete hakenförmige Leiste 31 auf, während die Montagerohr-Profilschiene 2 an ihrer Rückseite eine dazu komplementäre, nach unten abgewinkelte hakenförmige Leiste 32 aufweist, die in die hakenförmige Leiste 31 einhängbar ist.

Die Montage der Montagevorrichtung geht nun so vor sich:
Zuerst werden die hakenförmigen Leisten 14 bzw. 16 in die Nuten 13 bzw. 15 der Montagerohr-Profilschiene 2 bzw. der Konsole 1 eingesetzt und die Montagerohr-Profilschiene 2 wird daran aufgehängt. Anschließend wird die Halteleiste 21 mit ihren Halteschrauben 22 und 23 von der Unterseite her angesetzt und diese Schrauben werden in die Nutensteine 18 bzw. 19 eingeschraubt und angezogen, so daß sich eine satte Berührung zwischen den beiden hakenförmigen Leisten 14 und 16 ergibt. Dabei kann man vorzugsweise den Querschnitt der hakenförmigen Leisten so wählen, daß sich dabei eine Klemmwirkung ergibt.

Die Befestigung des Lagerbockes oder der Lagerböcke, die selbstverständlich vor der Befestigung der Montagerohr-Profilschiene 2 an der Konsole 1 zu erfolgen hat, ist an sich aus der Zeichnung klar erkennbar. Der Lagerbock 3 wird dabei mit seinem Schlitz 24 auf den Steg 10 aufgesetzt, dann wird der Nutenstein 26 in die T-förmige Nut 25 eingeschoben und die Halteschraube 12 in den Nutenstein 26 eingeschraubt und angezogen. Damit sitzt der Lagerbock 3 unverrückbar an der Montagerohr-Profilschiene fest.

Die für die Montage der Montagevorrichtung gemäß Fig. 1 gegebenen Hinweise gelten sinngemäß auch für die Montagevorrichtung gemäß Fig. 2, wobei hier die Montage noch wesentlich einfacher ist, da die Montagerohr-Profilschiene 2 lediglich mit ihrer hakenförmigen Leiste 32 in die entsprechende hakenförmige Leiste 31 der Konsole 1 eingehängt werden muß. Das weitere Vorgehen entspricht der im Zusammenhang mit Fig. 1 gegebenen Beschreibung.

An der so angebrachten Montagevorrichtung kann nunmehr die eigentliche Gelenkarm-Markise, beispielsweise eine Kassetten markise oder eine Gelenkarmmarkise mit nur einem Gelenkarm befestigt werden.

Durch diese wesentlich in vertikaler Richtung ausgerichtete Montagevorrichtung erhält man eine in horizontaler Richtung relativ flache Markise, was in vielen Fällen ein besonderer Vorzug ist.

Durch die Erfindung wurde somit eine Montagevorrichtung für eine Gelenkarm-Markise geschaffen, die zur Montage wegen ihrer Konstruktion besonders geeignet ist. Die Montagerohr-Profilschiene und der Lagebock oder die Lagerböcke sowie die in T-förmige Querschnitte aufweisende Kammern eingeschobene hakenförmigen Leisten können vormontiert angeliefert werden. Des weiteren kann man sowohl die Stufenbohrung 11 als auch die Bohrungen für die Halteschrauben 22 und 23 in der Halteleiste 21 mit mindestens teilweise angeordneten Innengewinden versehen, so daß die Halteschrauben bereits so weit eingeschraubt sein können, daß die nicht mehr herausfallen. Damit kann man praktisch die Montagerohr-Profilschiene am Ort der Montage einfach einhängen und anschrauben. Damit ist die der Erfindung zugrundeliegende Aufgabe gelöst.

## Patentansprüche

1. Montagevorrichtung für eine Gelenkarmmarkise mit einer Konsole und einer daran befestigbaren Montagerohr-Profilschiene (2) für die Aufnahme mindestens eines Lagerbockes (3) für mindestens einen Gelenkarm und Mitteln zum Anbringen einer Tuchwelle, dadurch gekennzeichnet, daß die Montagerohr-Profilschiene (2) oberhalb einer ersten, vorzugsweise geschlossenen Kammer (6) eine zweite Kammer (7) für die Aufnahme eines Verstellmechanismus aufweist, daß ferner an ihrer Rückseite eine durchgehende Stufenbohrung (11) zur Aufnahme einer Halteschraube (12) für die Befestigung des Lagerbockes vorgesehen ist, daß weiterhin die Montagerohr-Profilschiene an ihrer Rückseite mindestens eine etwa hakenförmige Montageeinrichtung (14; 32) aufweist, und daß die Konsole (1) mindestens eine dazu komplementäre hakenförmige Montageeinrichtung (16; 31) aufweist.

2. Montagevorrichtung nach Anspruch 1, dadurch gekennzeichnet, daß die Montageeinrichtung(en) (32) der Montagerohr-Profilschiene und die Montageeinrichtung(en) (31) der Konsole (1) jeweils fest mit der Montagerohr-Profilschiene bzw. der Konsole verbunden, vorzugsweise mit diesen einstückig ausgestaltet sind.

3. Montagevorrichtung nach Anspruch 1, dadurch gekennzeichnet, daß die Montagerohr-Profilschiene (2) an ihrer Rückseite mindestens eine sich von außen nach innen erweiternde Kammer (13) aufweist, in die ein einen Ansatz mit dazu komplementärer Form aufweisender Haken (14) einsetzbar ist, und daß die Konsole (1), der Montagerohr-Profilschiene gegenüberliegend, mindestens eine, sich von außen nach innen erweiternde Kammer (15) aufweist, die der Aufnahme von einem einen dazu komplementären Ansatz aufweisenden Haken (16) dient.

4. Montagevorrichtung nach Anspruch 3, dadurch gekennzeichnet, daß die Montagerohr-Profilschiene (2) etwa an ihrem oberen Ende mindestens eine T-förmige Kammer (13) aufweist, in die ein mit einem T-förmigen Ansatz versehener Haken (14) einschiebbar ist, und daß die Konsole (1) mindestens eine ebensolche Kammer (15) aufweist, in die ein mit einem T-förmigen Ansatz versehener Haken (16) einsetzbar ist.

5. Montagevorrichtung nach Anspruch 3, dadurch gekennzeichnet, daß die Montagerohr-Profilschiene mindestens eine sich etwa schwalbenschwanzförmig nach innen erweiternde Kammer (13) aufweist, die der Aufnahme eines einen dazu komplementären Ansatz aufweisenden Hakens (14) dient, und daß die Konsole (1) mindestens eine sich von außen nach innen etwa schalbenschwanzförmig erweiternde Kammer (15) aufweist, in die ein mit einem dazu komplementären Ansatz versehener Haken (16) einsetzbar ist.

6. Montagevorrichtung nach Anspruch 1, dadurch gekennzeichnet, daß die Konsole (1) und die Montagerohr-Profilschiene an ihrer Unterseite je eine etwa T-förmige Nut (17 bzw. 18) zur Aufnahme von Gewindenutensteinen (19 bzw. 20) aufweist, daß eine mit Bohrungen versehene Halteleiste (21) vorgesehen ist, und daß die Konsole und die Montagerohr-Profilschiene durch in die Bohrungen in der Halteleiste einsetzbare Halteschrauben (22 bzw. 23), die in die entsprechenden Gewindenutensteine einschraubbar sind, miteinander verbindbar sind.

7. Montagevorrichtung nach Anspruch 1 und 6, dadurch gekennzeichnet, daß die Montage-Rohr-Profilschiene an ihrem unteren Ende eine vorstehende Leiste (9) mit einem nach oben gerichteten Steg (10) aufweist.

8. Montagevorrichtung nach Anspruch 1, 6 und 7, dadurch gekennzeichnet, daß der Lagerbock (3) an seiner Unterseite einen Schlitz (24) zur Aufnahme des Steges (10) aufweist, und daß in dem Lagerbock an seiner Rückseite eine T-förmige Nut (25) zur Aufnahme eines Gewindenutensteines (26) für die Befestigung des Lagerbockes (3) mittels der Halteschraube (12) an der Montagerohr-Profilschiene (2) vorgesehen ist.

## Claims

1. Mounting device for an articulated-arm awning having a bracket and a hollow mounting rail (2) which can be attached thereto for holding at least one bearing block (3) for at least one articulated arm and means for mounting a cloth shaft, characterized in that the hollow mounting rail (2) has, above a first, preferably closed, chamber (6), a second chamber (7) for holding an adjusting mechanism, furthermore a continuous stepped hole (11) for holding a retaining bolt (12) for fixing the bearing block is provided at the back of said rail, that furthermore the hollow mounting rail has at least one approximately hook-like mounting means (14; 32) at its back, and that the bracket (1) has at least one hook-like mounting means (16; 31) complementary to said mounting means (14; 32).

2. Mounting device according to Claim 1, characterized in that the mounting means (32) of the hollow mounting rail and the mounting means (31) of the bracket (1) are each firmly connected to the hollow mounting rail or to the bracket, respectively, and are preferably designed integrally therewith.

3. Mounting device according to Claim 1, characterized in that the hollow mounting rail (2) has, at its back, at least one chamber (13) which widens from the outside in an inward direction and into which can be inserted a hook (14) having an attachment with a shape complementary to said chamber, and that the bracket (1) has, opposite the hollow mounting rail, at least one chamber (15) which widens from the outside in an inward direction and which is used for holding a hook (16) having an attachment complementary to said chamber.

4. Mounting device according to Claim 3, characterized in that the hollow mounting rail (2) has, approximately at its upper end, at least one T-shaped chamber (13) into which a hook (14) provided with a T-shaped attachment can be inserted, and that the bracket (1) has at least one such chamber (15) into which a hook (16) provided with a T-shaped attachment can be inserted.

5. Mounting device according to Claim 3, characterized in that the hollow mounting rail has at least one chamber (13) which widens inward in an approximately swallowtail manner and serves for holding a hook (14) having an attachment complementary to said chamber, and that the bracket (1) has at least one chamber (15) which widens from the outside inward in an approximately swallowtail manner and into which a hook (16) provided with an attachment complementary to said chamber can be inserted.

6. Mounting device according to Claim 1, characterized in that the bracket (1) and the hollow mounting rail each have, in their lower surface, an approximately T-shaped groove (17 and 18, respectively), for holding threaded sliding blocks (19 and 20, respectively), that a retaining strip (21) equipped with holes is provided, and that the bracket and the hollow mounting rail can be connected to one another by retaining bolts (22 and 23, respectively) which can be inserted into the holes in the retaining strip and can be screwed into the corresponding threaded sliding blocks.

7. Mounting device according to Claims 1 and 6, characterized in that the hollow mounting rail has, at its lower end, a projecting strip (9) having an upward-pointing web (10).

8. Mounting device according to Claims 1, 6 and 7, characterized in that the bearing block (3) has, in its lower surface, a slot (24) for holding the web (10), and that a T-shaped groove (25) is provided, in the back of the bearing block, for holding a threaded sliding block (26) for fixing the bearing block (3) by means of the retaining bolt (12) to the hollow mounting rail (2).

## Revendications

1. Dispositif de montage pour une marquise à bras articulé, avec une console et un rail profilé formant tube de montage (2), pouvant y être fixé, pour recevoir au moins un bloc palier (3) destiné à au moins un bras articulé et des moyens pour monter une banne, caractérisé en ce que le rail profilé formant tube de montage (2) présente, au-dessus d'une première chambre (6), de préférence fermée, une deuxième chambre (7) destinée à recevoir un mécanisme de réglage, en ce qu'en outre est prévu sur sa face arrière un perçage étagé (11) traversant, destiné à recevoir une vis de fixation (12) pour assurer la fixation du bloc de palier, en ce qu'en outre le rail profilé formant tube de montage présente sur sa face arrière au moins un dispositif de montage (14; 32) à peu près en crochet et en ce que la console (11) présente au moins un dispositif de montage (16; 31) en forme de crochet, lui étant complémentaire.

2. Dispositif de montage selon la revendication 1, caractérisé en ce que le ou les dispositif(s) de montage (32) du rail profilé formant tube de montage et le ou les dispositif(s) de montage (31) de la console (1) sont chacun reliés rigidement au rail profilé formant tube de montage, respectivement à la console, de préférence en formant une seule pièce avec celle-ci.

3. Dispositif de montage selon la revendication 1, caractérisé en ce que le rail profilé formant tube de montage (2) présente sur sa face arrière au moins une chambre (13) allant en s'agrandissant de l'extérieur vers l'intérieur, chambre dans laquelle peut être inséré un appendice comportant un crochet (14) de forme lui étant complémentaire et en ce que la console (1) présente, en face du rail profilé formant tube de montage, au moins une chambre (15) allant en s'agrandissant de l'extérieur vers l'intérieur et servant de logement à un crochet (16) présentant une forme lui étant complémentaire.

4. Dispositif de montage selon la revendication 3, caractérisé en ce que le rail profilé formant tube de montage (2) présente, à peu près à son extrémité supérieure, au moins une chambre (13) en T, dans laquelle un crochet (14) pourvu d'un appendice en T peut être introduit, en ce que la console (1) présente au moins une chambre (15) identique dans laquelle un crochet (16) pourvu d'un appendice en T peut être inséré.

5. Dispositif de montage selon la revendication 3, caractérisé en ce que le rail profilé formant tube de montage présente au moins une chambre (13), allant en s'agrandissant vers l'intérieur à peu près à la façon d'une queue d'aronde et servant à recevoir un crochet (14) présentant un appendice lui étant complémentaire, et en ce que la console (1) présente au moins une chambre (15), allant en s'agrandissant de l'extérieur vers l'intérieur à peu près en forme de queue d'aronde et dans laquelle un crochet (16), pourvu d'un appendice lui étant complémentaire, peut être inséré.

6. Dispositif de montage selon la revendication 1, caractérisé en ce que la console (1) et le rail profilé formant tube de montage présentent en face inférieure chacun une rainure en T (17, respectivement 18) destinée à recevoir des patins à rainure (19, respectivement 20) taraudés, en ce qu'est prévue une bande de maintien (20) pourvue de perçages et en ce que la console et le rail profilé formant tube de montage peuvent être reliés ensemble au moyen de vis de fixation (22, respectivement 23) pouvant être insérées dans les perçages ménagés dans la bande de maintien et être vissées dans les patins à rainure taraudés correspondants.

7. Dispositif de montage selon les revendications 1 et 6, caractérisé en ce que le rail profilé formant tube de montage présente à son extrémité inférieure une bande (9) en saillie, avec une nervure (10) orientée vers le haut.

8. Dispositif de montage selon les revendications 1, 6 et 7, caractérisé en ce que le bloc palier (3) présente en face inférieure une fente (24) destinée à recevoir la nervure (10), et en ce que dans le bloc de palier est prévue en face arrière une rainure en T (25) destinée à recevoir un patin de rainure (26) taraudé pour la fixation du bloc de palier (3), au moyen de la vis de fixation (12) sur le rail profilé formant tube de montage (2).
